# EUROPÄISCHE PATENTSCHRIFT

(11) **EP 0 505 592 B1**
(45) Veröffentlichungstag und Bekanntmachung des Hinweises auf die Patenterteilung: **11.08.1993**
(21) Anmeldenummer: 91104824.7
(22) Anmeldetag: 26.03.1991
(51) Int. Cl.: E04B 2/74

(54) **Einrichtung zur Bildung teilabgeschirmter Arbeitsplätze**
Arrangement for creating partially divided workspaces
Arrangement pour créer des cloisonnements partiels pour bureaux

(43) Veröffentlichungstag der Anmeldung: 30.09.1992
(73) Patentinhaber: ISARIA WERBETECHNIK GMBH, D-85667 Oberpframmern (DE)
(72) Erfinder: Schlenzig, Günter, W-8011 Oberpframmern (DE)
(74) Vertreter: TER MEER STEINMEISTER & PARTNER GbR

(56) Entgegenhaltungen:
- EP-A- 0 027 001
- EP-A- 0 182 662
- EP-A- 0 326 521

## Beschreibung

Die Erfindung betrifft eine Einrichtung zur Bildung teilabgeschirmter Arbeitsplätze, auf dem Boden eines Raumes stehend, gemäß dem Oberbegriff des Patentanspruchs 1. Eine derartige Einrichtung ist bereits aus der EP-A-0326521 bekannt.

Es ist allgemein üblich, als Arbeitsplätze dienende Tische, Stehpulte, und der gleichen, gegenüber der Umgebung abzuschirmen, um einen Benutzer des Arbeitsplatzes bei der Ausführung seiner Tätigkeit vor Blicken Dritter zu schützen. Hierzu können die Arbeitsplätze mit Sichtblenden versehen sein. Die Arbeitsplätze lassen sich auch zu Gruppen zusammenstellen, was jedoch einerseits ihre Abschirmung untereinander erschwert und andererseits zur Folge hat, daß der Boden mit einer Vielzahl von Arbeitsplatz-Stützelementen beaufschlagt wird, so daß eine ordnungsgemäße Bodenreinigung nur noch schwer durchführbar ist.

Der Erfindung liegt die Aufgabe zugrunde, die Einrichtung der eingangs genannten Art so weiter zubilden, daß sie bei möglichst weitgehender Bodenfreiheit einen außerordentlich flexiblen Aufbau von Arbeitsplatz-Landschaften gestattet und die Bildung von Teilräumen ermöglicht, in die sich ein Benutzer zur Erledigung seiner Arbeiten zurückziehen kann.

Die Lösung der gestellten Aufgabe ist im kennzeichnenden Teil des Patentanspruchs 1 angegeben. Vorteilhafte Ausgestaltungen der Erfindung sind den Unteransprüchen zu entnehmen.

Eine Einrichtung nach der Erfindung zur Bildung teilabgeschirmter Arbeitsplätze, auf dem Boden eines Raumes stehend, zeichnet sich dadurch aus, daß sich die Wandsegmente, an jeweils einem ihrer Enden auf dem Boden und mit ihrem anderen Ende am Hohlträger abstützen, der seinerseits nur in seinen Endbereichen abgestützt ist.

Der horizontale Hohlträger, der in seinen Endbereichen beispielsweise auf dem Boden oder an den Wänden des Raumes abgestützt sein kann, stellt ein zentrales und über dem Boden schwebendes Basiselement dar, mit dem sich die Wandsegmente einseitig verbinden lassen, um somit eine größtmögliche Bodenfreiheit des Gesamtsystems zu erhalten. Die Wandsegmente kommen also nur mit jeweils einem ihrer Enden mit dein Boden in Kontakt.

Durch den Hohlträger ist es darüber hinaus möglich, in ausgesprochen flexibler Weise Arbeitsplatz-Landschaften zu erstellen. Hierzu können Wandsegmente an gegenüberliegenden Seiten des Hohlträgers aufgestellt werden, um die genannten Teilräume zu bilden. An jeweils einer Seite des Hohlträgers können auch mehr als zwei Wandsegmente vorhanden sein, um in Längsrichtung des Hohlträgers hintereinander angeordnete Teilräume zu schaffen. Für alle Teilräume wird immer nur ein und derselbe Hohlträger benutzt, so daß sich die Arbeitsplatz-Landschaft kostengünstig herstellen und einfach montieren läßt.

Um eine möglichst große Transparenz eines Arbeitsplatzes oder einer Arbeitsplatz-Landschaft zu gewährleisten, sind die Wandsegmente in offener Bauweise ausgeführt. Sie können beispielsweise aus im Abstand voneinander angeordneten Profilrohren bestehen. Dadurch läßt sich einerseits erkennen, ob ein Teilraum von einem Benutzer belegt ist, andererseits jedoch verhindern, daß die Tätigkeit des Benutzers im Teilraum von außen unmittelbar beobachtet werden kann. Die Höhe der Wandsegmente läßt sich darüber hinaus an die Arbeitsposition des Benutzers anpassen, je nachdem, ob der Benutzer bei Durchführung seiner Arbeit im Teilraum sitzt oder steht.

Der Benutzer kann je nach Ausstattung des Teilraums verschiedene Arbeiten in ihm durchführen. Beispielsweise kann sich innerhalb eines Teilraums ein Automat befinden, der sich vom Benutzer bedienen läßt. Der Automat kann z. B. auf dem Boden stehen. An den Wandsegmenten können innen aber auch horizontale Arbeitsplatten befestigt sein, um eine Schreib- oder Ablagefläche zu bilden. Andererseits können die Wandsegmente oder Arbeitsplatten auch zur Halterung bzw. Aufnahme elektronischer Geräte dienen.

Welche Art von Geräten im Teilraum vorhanden ist, hängt sehr vom Verwendungszweck bzw. Einsatzort des Arbeitsplatzes ab. Wird der Arbeitsplatz bzw. eine entsprechende Arbeitsplatz-Landschaft z. B. in der Schalterhalle einer Bank errichtet, so können die Teilräume als Selbstbedienungs-Arbeitsplätze von Bankkunden benutzt werden. In den Teilräumen können sich dann z. B. Kontoauszugsdrucker, Bargeldautomaten, Buchungsautomaten, und dergleichen befinden. Vorteilhaft ist es auch, die Arbeitsplätze im Tag- und Nacht-Bereich einer Bank zu installieren, da sie sich hierfür aufgrund ihrer Transparenz besonders eignen.

Allerdings ist der Einsatz der Arbeitsplätze nicht auf den Bankbereich beschränkt. Sie können auch in Schalterhallen von Reisebüros, Flughäfen, Bahnhöfen und dergleichen, aufgestellt werden, wobei sie dann vorzugsweise mit Automaten ausgestattet sind, die es einem Benutzer ermöglichen, nach entsprechendem Berechtigungsnachweis Reisen, Flüge oder Zugfahrten selbständig zu buchen oder Verkehrsmittelverbindungen abzufragen.

Nach einer vorteilhaften Ausgestaltung der Erfindung weist der Hohlträger in seiner Längsrichtung gesehen in konstantem Abstand zueinander angeordnete Befestigungsmittel auf. Über diese Befestigungsmittel werden die jeweiligen Enden der Wandsegmente mit dem Hohlträger verbunden. Die Befestigungsmittel bilden dabei ein Raster, so daß sich für den Aufbau von Teilräumen genormte Elemente, z. B. genormte Wandsegmente und dergleichen, verwenden lassen. Vorzugsweise gehören zu den Befestigungsmitteln Durchgangsbohrungen, die in die obere Seite des Hohlträgers eingebracht sind. Diese Durchgangsbohrungen liegen ebenfalls in gleichem Abstand in Hohlträgerlängsrichtung zueinander und dienen zur Aufnahme von Säulen, die vertikal stehen. Die vertikalen Säulen können beispielsweise Endsäulen der Wandsegmente sein und werden in die genannten Durchgangsbohrungen von oben hineingesteckt. Sie können von unten gesichert sein, beispielsweise durch Muttern, die auf die unteren Enden der Säulen aufgeschraubt werden. Hierzu kann der Hohlträger seitlich geöffnet werden.

Darüber hinaus ist es aber auch möglich, in die Befestigungsmittel bzw. Durchgangsbohrungen vertikale Säulen einzusetzen, die an sich nicht zu den Wandsegmenten gehören. Diese vertikalen Säulen können beispielsweise mit elektrischen Ausstattungen versehen sein, etwa mit an ihrer Spitze angeordneten Deckenstrahlern. Sie können auch Werbe- oder Sichtschutzwände zwischen sich aufnehmen. Ein Wandsegment läßt sich dann in seinem Seitenbereich über eine derartige Säule mit dem Hohlträger verbinden.

Befinden sich an gegenüberliegenden Seiten des Hohlträgers Wandsegmente zur Bildung von Teilräumen, so können sämtliche Befestigungsmittel bzw. Durchgangsbohrungen mit vertikalen Säulen belegt sein, um im Bereich des Hohlträgers eine optische Schranke zwischen den Teilräumen zu bilden.

Nach einer besonders vorteilhaften Ausgestaltung der Erfindung ist der Hohlträger als Kabelkanal zur Aufnahme elektrischer Leitungen für den bzw. die Teilräume sowie für die elektrischen Ausstattungen ausgebildet. Daten- und Energieversorgungsleitungen lassen sich somit über den Hohlträger zu den elektronischen Einrichtungen bzw. Automaten führen, die im Teilraum angeordnet sind, und auch zu den elektrischen Ausstattungen, die sich an den Säulen befinden. Dabei können die Daten- und Versorgungsleitungen auch weitestgehend innerhalb der Säulen und/oder innerhalb der Wandsegmente verlaufen, so daß sie einerseits gegen Beschädigungen geschützt sind und eine größtmögliche Sicherheit des Benutzers gewährleistet ist.

Vorzugsweise sind die Wandsegmente teilkreisförmig ausgebildet, so daß zwei von ihnen, die sich an derselben Seite des Hohlträgers befinden, einen möglichst geschlossenen Teilraum bilden können, wenn sie aufeinander zu laufen.

Die Erfindung wird nachfolgend unter Bezugnahme auf die Zeichnung näher beschrieben. Es zeigen:
- Fig. 1: eine perspektivische Ansicht eines teilabgeschirmten Arbeitsplatzes ohne elektronische Ausstattung,
- Fig. 2: eine Seitenansicht des teilabgeschirmten Arbeitsplatzes nach Fig. 1 mit elektronischer Ausstattung,
- Fig. 3: eine Draufsicht auf zwei teilabgeschirmte Arbeitsplätze nach Fig. 2 auf unterschiedlichen Seiten eines Hohlträgers,
- Fig. 4: eine Draufsicht auf drei teilabgeschirmte Arbeitsplätze nach Fig. 2 an unterschiedlichen Seiten eines Hohlträgers, und
- Fig. 5: eine Draufsicht auf drei teilabgeschirmte Arbeitsplätze an nur einer Seite eines Hohlträgers.

Ein Ausführungsbeispiel einer Einrichtung zur Bildung eines teilabgeschirmten Arbeitsplatzes ist in Fig. 1 dargestellt. Die Einrichtung enthält einen Hohlträger 1, der aus einem Vierkant-Profilelement besteht. Der Hohlträger 1 liegt im Abstand oberhalb und parallel eines Bodens 2 und ist an seinen in Längsrichtung liegenden Endbereichen über nicht dargestellte Stützelemente z. B. an einer Wand oder auf dem Boden 2 abgestützt. Beispielsweise kann die Höhe des Hohlträgers 1 über dem Boden 20 bis 50 cm betragen.

In seiner oberen Fläche 1a befinden sich Durchgangsbohrungen 3, die in Längsrichtung des Hohlträgers 1 einen konstanten Abstand voneinander aufweisen und in Breitenrichtung des Hohlträgers 1 gesehen mittig liegen. Der Durchmesser der Durchgangsbohrungen ist konstant. An einer seiner Längsseiten 1b, 1c kann der Hohlträger 1 darüber hinaus aufklappbar sein, um einen Zugang ins Innere des Hohlträgers 1 zu ermöglichen.

Zur Bildung eines teilabgeschirmten Arbeitsplatzes sind in einem vorbestimmten Abschnitt des Hohlträgers 1 Säulen innerhalb der Durchgangsöffnungen 3 angeordnet. Die Säulen stehen vertikal zum Boden 2 und sind fest mit dem Hohlträger 1 verbunden. Es handelt sich hierbei um Säulen 4, an deren Spitzen Deckenstrahler 5 angeordnet sind, wobei sich zwischen den Säulen 4 weitere und kürzere Säulen 6 befinden. Sämtliche Säulen 4 und 6 sind symmetrisch in Längsrichtung des Hohlträgers 1 positioniert, wobei sich im Mittelbereich zwischen den kürzeren Säulen 6 weitere Stützsäulen 7 befinden können, deren Abstand voneinander größer ist als der Rasterabstand der Durchgangsbohrungen 3. Die Stützsäulen 7 nehmen zwischen sich eine Werbe- bzw. Abschirmfläche 8 auf. Insgesamt bilden die Säulen 4, 6 und 7 mit der Werbefläche 8 eine teildurchlässige Trennwand, um den Raum auf einer Seite des Hohlträgers 1 gegenüber demjenigen auf der anderen Seite des Hohlträgers 1 abzuschirmen. Selbstverständlich ist es auch möglich, die Säulen in anderer Anordnung vorzusehen oder sie mit anderen elektrischen Einrichtungen und Werbeflächen zu bestücken.

Die Säulen 4, 6 und 7 können beispielsweise an ihren unteren Enden mit einem Außengewinde versehen sein, auf das eine nicht dargestellte Mutter aufgeschraubt wird, nachdem die Säulen innerhalb der Durchgangsbohrungen positioniert worden sind. Die Mutter kommt dabei im Inneren des Hohlträgers 1 zu liegen, so daß eine feste Verbindung zwischen Säule und Hohlträger 1 erhalten wird. Statt dessen können aber auch Bajonettverschlüsse vorgesehen sein, über die die Säulen mit dem Hohlträger 1 verbunden werden, nachdem diese in die Durchgangsbohrungen eingesetzt worden sind. Ebenso ist es möglich, die Säulen mit ihren unteren Enden in passende Zylinder klemmend einzustecken, die sich im Inneren des Hohlträgers 1 im Bereich der Durchgangsbohrungen befinden.

Um die mit den Säulen 4 verbundenen elektrischen Einrichtungen 5, im vorliegenden Fall Deckenstrahler, mit elektrischer Energie versorgen zu können, können die Säulen hohlzylinderförmig ausgebildet sein. Im Inneren der Säulen 4 verlaufen elektrische Leitungen, die aus dem Hohlzylinder 1 kommen, der zu diesem Zweck als Kabelkanal ausgebildet ist. Im Bereich der Säulensteckverbindungen können sich schon feste elektrische Steckkontakte befinden, so daß beim Einführen einer Säule in eine Durchgangsbohrung 3 gleichzeitig auch eine elektrische Verbindung zwischen einer Speiseleitung im Hohlträger 1 und der elektrischen Einrichtung 5 an der Spitze der Säule hergestellt wird.

Zur weiteren Bildung des teilabgeschirmten Arbeitsplatzes an einer Seite der durch die Säulen 4, 6 und 7 gebildeten Trennwand dienen zwei Wandsegmente 9 und 10. Die Wandsegmente 9 und 10 sind als offene Gitterkonstruktionen aus runden Hohlprofilelementen hergestellt und teilkreisförmig ausgebildet. Sie sind so zueinander positioniert, daß durch sie ein im wesentlichen zylindrischer Teilraum erhalten wird.

Das Wandsegment 9 besteht aus einer vertikalen Stütze 11, an der übereinanderliegend vier horizontale und teilkreisförmig ausgebildete Profilrohre 12, 13, 14 und 15 befestigt sind, die exakt übereinanderliegen. Diese Profilrohre 12, 13, 14 und 15 sind mit ihren freien Enden an einer der vertikalen Säulen 4 befestigt, in Fig. 1 also an der zweiten von links. Das Wandsegment 9 stützt sich somit einerseits über diese vertikale Säule 4 am Hohlträger 1 ab und andererseits über die vertikale Stütze 11 am Boden 2.

Das andere Wandsegment 10 weist ebenfalls eine vertikale Stütze 16 auf, die an ihrem oberen Ende drei teilkreisförmig ausgebildete Profilrohre 17, 18 und 19 trägt, die exakt übereinanderliegen. Diese teilkreisförmig ausgebildeten Profilrohre 17, 18 und 19 sind an ihren freien Enden mit einer vertikalen Säule 4 fest verbunden, also mit der zweiten vertikalen Säule 4 von rechts in Fig. 1. Das zweite Wandsegment 10 stützt sich somit einerseits über diese vertikale Säule 4 am Hohlträger 1 ab und andererseits über seine vertikale Stütze 16 am Boden 2. Im Bereich des teilabgeschirmten Arbeitsplatzes befinden sich also nur zwei Stützelemente 11 und 16 am Boden 2, so daß eine sehr große Bodenfreiheit erhalten wird, da der Hohlträger 1 erst an seinen Enden am Boden oder an den Seitenwänden abgestützt ist, die sehr weit vom Arbeitsplatz entfernt liegen können.

Die vertikalen Stützen 11 und 16 der Wandsegmente 9 und 10 bilden gleichzeitig den Eingangsbereich für den Arbeitsplatz bzw. zylindrischen Teilraum. Er kann durch weitere Profilrohre unterteilt sein, die Träger für Ablageflächen bilden. Beispielsweise ist mit dem horizontalen Profilrohr 19 ein weiteres und horizontales Profilrohr 20 im Bereich des Eingangs des Teilraums verbunden, das an seinem anderen Ende mit einer der Säulen 7 verbunden ist. Die Profilrohre 19 und 20 können somit als Träger für eine Tisch- bzw. Schreibplatte dienen, die zwischen ihnen oder auf ihnen zu liegen kommen kann (nicht dargestellt). Die Schreibplatte kann etwa in Brusthöhe eines erwachsenen Benutzers des Arbeitsplatzes positioniert sein. In entsprechender Weise können auch mit dem anderen Wandsegment 9 horizontal liegende Profilrohre 21 verbunden sein, die sich ebenfalls an ihrem freien Ende an einer der Säulen, z. B. an der linken Säule 7, abstutzen können. Diese Profilrohre 21 dienen dazu, die Lage eines auf dem Boden 2 stehenden Automaten innerhalb des Teilraums festzulegen. Am Profilrohr 21 können ferner weitere und horizontal liegende Profilrohre 21a befestigt sein, um z. B. eine Taschenablage zu bilden. Zwischen den oberen Profilrohren 14 und 15 des Wandsegments 9 kann sich eine Sichtblende 22 befinden, beispielsweise aus Milchglas oder dergleichen.

Der Hohlträger 1 ist als Kabelkanal ausgebildet, der Energieversorgungsleitungen und Datenleitungen aufnimmt. Die Energieversorgungsleitungen sind einerseits durch die Säulen 4 hindurch zu den Deckenstrahlern 5 geführt, um diese mit Energie zu versorgen, während andere Energieversorgungsleitungen und Datenleitungen durch eine Öffnung 23 in der Seitenwand 1b des Hohlträgers 1 hindurch in den Teilraum geführt sind, damit im Teilraum vorhandene Geräte mit Energie versorgt und mit den Datenleitungen verbunden werden können. Statt durch die Öffnung 23 können die genannten Leitungen auch durch die genannten Profilrohre in den Teilraum geführt werden. Alternativ können die Energieversorgungs- und Datenleitungen im Hohlträger 1 auch schon fest installiert sein, wobei entsprechende Abgriffe an der Seitenwand des Hohlträgers 1, z. B. Steckerbuchsen, vorhanden sind, um einen Zugriff zu den Energieversorgungs- und Datenleitungenzu zu ermöglichen. Die Verbindung zwischen einer Säule 4 und dem Hohlträger 1 kann ebenfalls als elektrische Steckverbindung ausgeführt sein.

Die Fig. 2 zeigt eine Seitenansicht des Arbeitsplatzes nach Fig. 1, wobei lediglich das erste Wandsegment 9 in seiner Höhe reduziert ist. Wie zu erkennen ist, weisen die vertikalen Stützen 11 und 16 einen solchen Abstand voneinander auf, daß ein bequemer Zutritt in den Teilraum möglich ist. Die vertikalen Stützen 11 und 16 können beispielsweise am Boden 2 über einen Flansch 11a, 16a befestigt sein, etwa mit Hilfe nicht dargestellter Schrauben.

Innerhalb des Teilraums befindet sich ein Kontoauszugsdrucker 24, der auf dem Boden 2 steht. Dieser Kontoauszugsdrucker 24 wird durch das Profilrohr 21 in Fig. 1 positioniert und über den als Kabelkanal ausgebildeten Hohlträger 1 mit Energie versorgt. Die Datenleitungen zwischen dem Kontoauszugsdrucker 24 und einer zentralen Recheneinheit laufen ebenfalls über den Hohlträger 1. Auch hier können mit dem Profilrohr 21 weitere horizontalliegende Profilelemente 21a verbunden sein, um eine Ablagefläche z. B. für Taschen, etc. zu erhalten.

Wie zu erkennen ist, befinden sich die Profilrohre 14 und 19 der Wandsegmente 9 und 10 im oberen Bereich des Kontoauszugsdruckers 24, während die Säulen 4, 6 und 7 sowie die Werbefläche 8 die Profilrohre 14 und 19 bzw. den Kontoauszugsdrucker 24 nach oben vertikal überragen. Sie schirmen somit den vorhandenen Teilraum gegenüber der Umgebung ab. Innerhalb des Teilraums und rechts neben dem Kontoauszugsdrucker 24 befindet sich noch eine Arbeitsplatte 25, die sowohl auf dem Profilrohr 19 als auch auf dem Profilrohr 20 in Fig. 1 liegt und von diesem gehalten wird.

Grundsätzlich ist die Ausstattung des Teilraums nicht auf die in Fig. 2 dargestellte Ausstattung beschränkt. So kann der Kontoauszugsdrucker 24 auch durch einen Bargeldautomaten oder durch eine andere elektronische Einrichtung ersetzt sein oder durch eine solche ergänzt werden. Auch kann lediglich ein Tisch oder ein Pult im Teilraum vorhanden sein, und zwar ohne Kombination mit einer elektronischen Einrichtung.

Die Fig. 3 zeigt in Draufsicht zwei abgeschirmte Arbeitsplätze nach Fig. 2, die unmittelbar benachbart an gegenüberliegenden Seiten des Hohlträgers 1 erstellt worden sind. Zwischen beiden Arbeitsplätzen befindet sich also die aus den Säulen 4, 6 und 7 bestehende und die Werbefläche 8 enthaltende Trennwand, um den einen gegenüber dem anderen Arbeitsraum optisch abzuschirmen. Beide Arbeitsräume sind im vorliegenden Fall in identischer Weise ausgestattet, und zwar jeweils mit einem Kontoauszugsdrucker 24 und einer Arbeitsplatte 25.

Bei der Anordnung nach Fig. 3 dient jeweils eine der innenliegenden Vertikalsäulen 4 zur Abstützung zweier Wandsegmente auf dem Hohlträger 1. Die linke innenliegende Vertikalsäule 4 stützt dabei das Wandsegment 10 des oberen Arbeitsplatzes in Fig. 3 und das Wandsegment 9 des unteren Arbeitsplatzes am Hohlträger 1 ab, während die innenliegende rechte Säule 4 in Fig. 3 das Wandsegment 9 des oberen Arbeitsplatzes und gleichzeitig auch das Wandsegment 10 des unteren Arbeitsplatzes am Hohlträger 1 abstützt. Im Bereich beider Arbeitsplätze stehen also nur vier Vertikalstützen 11, 11, 16, 16 auf dem Boden 2, so daß sich eine relativ große Bodenfreiheit ergibt.

Eine aus teilabgeschirmten Arbeitsplätzen nach der Erfindung bestehende Arbeitsplatz-Landschaft ist in Fig. 4 dargestellt. Hier sind an gegenüberliegenden Seiten des Hohlträgers 1 insgesamt drei teilabgeschirmte Arbeitsplätze installiert. Sämtliche Arbeitsplätze weisen einen Aufbau nach Fig. 2 auf, sind also in identischer Weise ausgestattet. Die durch sie gebildeten Teilräume haben im wesentlichen eine zylinderförmige Struktur.

Im Bereich der genannten drei Arbeitsplätze trägt der Hohlzylinder 1 im Abstand nebeneinander angeordnete Vertikalsäulen 4, 6 und 7, um eine Art Sichtschutz zwischen dem in Fig. 4 oberen Arbeitsplatz und den beiden in Fig. 4 unteren Arbeitsplätzen zu erhalten. Die Vertikalsäulen 4, 6 und 7 können an sich in beliebiger Folge aufgestellt werden, wobei sich auch nur eine der genannten Säulenarten verwenden läßt. Wesentlich ist, daß durch diese Säulen die eine Raumhälfte an einer Seite des Hohlträgers 1 gegenüber der anderen Raumhälfte an der gegenüberliegenden Seite des Hohlträgers 1 optisch abgeschirmt wird.

Um die beiden an einer Seite des Hohlträgers nebeneinanderliegenden Arbeitsplätze optisch gegeneinander abzuschirmen, kann das jeweilige Wandsegment 9 entsprechend dem in Fig. 1 dargestellten Wandsegment 9 ausgebildet sein. In diesem Fall befindet sich im oberen Teil des jeweiligen Wandsegments 9 und praktisch oberhalb des Kontoauszugsdruckers 24 eine Sichtblende 22.

Auch bei der Arbeitsplatz-Landschaft nach Fig. 4 dienen zwei Säulen 4 jeweils zur Abstützung zweier Wandsegmente am Hohlträger 1, nämlich in einem Fall zur Abstützung der Wandsegmente 10, 10 des oberen und des links unteren Arbeitsplatzes, und im anderen Fall zur Abstützung der Wandsegmente 9, 9 des oberen und des rechts unteren Arbeitsplatzes. Insgesamt stehen wiederum nur sechs vertikale Stützen 11, 11, 11 und 16, 16, 16 auf dem Boden 2, da der Hohlträger im Bereich der Arbeitsplatz-Landschaft freischwebend ist und nur an seinen weit entfernten Enden eine Abstützung erfährt.

Eine weitere Arbeitsplatz-Landschaft zeigt die Fig. 5. Hier sind an dem Hohlträger 1 drei Arbeitsplätze installiert. Die beiden linken Arbeitsplätze werden lediglich durch drei Wandsegmente 9, 9 und 9a gebildet, die sich an einer Seite über vertikale Säulen 7, 7 und 7a am Hohlträger 1 abstützen und die an ihren anderen Enden vertikale Stützen 11, 11 und 11a aufweisen, die auf dem Boden 2 stehen. Die Wandsegmente 9, 9 und 9a sind in gleicher Weise gekrümmt und weisen in Längsrichtung des Hohlträgers 1 gesehen einen gleichen Abstand voneinander auf. Die vertikale Säule 7a zur Abstützung des Wandsegments 9a kann gleichzeitig auch zur Abstützung des Hohlträgers 1 am Boden 2 verwendet werden und entsprechend verlängert sein. Dies ist aber nur dann erforderlich, wenn der Hohlträger 1 im Bereich des rechten der drei genannten Arbeitsplätze endet. Der Hohlträger 1 könnte aber auch am letzten dieser Arbeitsplätze vorbeilaufen, so daß dann keine Zwischenabstützung des Hohlträgers 1 durch die Säule 7a erforderlich wäre.

Der rechte der drei Arbeitsplätze in Fig. 5 ist durch weitere Wandsegmente 26 und 27 ergänzt, derart, daß eine fast kreisförmige Bodenfläche aufweist. Dabei stützt sich das Wandsegment 26 einerseits bereits an genannten Säule 7a ab und an seiner anderen Seite ebenfalls an einer Säule 7a, die auf dem Boden 2 steht. Zwischen dieser zuletztgenannten Säule 7a und einer Vertikalstütze 16a, die auf dem Boden 2 steht, ist das Wandsegment 27 positioniert.

Zur optischen Abschirmung der Arbeitsplätze gegenüber der Umgebung ist der Hohlträger 1 im Bereich dieser Arbeitsplätze wiederum mit Vertikalsäulen 4, 6 und 7 versehen, die zwischen sich Werbeflächen 8 aufnehmen können und zum Teil Deckenstrahler 5 tragen. Die Abschirmung der Arbeitsplätze untereinander kann über Sichtblenden erfolgen, wie in Fig. 1 dargestellt ist. Die Wandsegmente 9, 9 und 9a sind daher in entsprechender Weise wie das in Fig. 1 dargestellte Wandsegment 9 ausgebildet. Es ist aber auch möglich, die Wandsegmente 9, 9 und 9a mit weiteren parallelen Profilrohren auszustatten, die oberhalb der Arbeitsbereiche liegen und somit einen Sichtschutz gewähren.

Die linken beiden Arbeitsplätze in Fig. 5 enthalten geneigte Schreibplatten 28, die durch Profilrohre 21, 21a getragen werden. Rechts daneben befindet sich jeweils eine horizontale Arbeitsplatte 29, die praktisch dreieckig ausgebildet ist und den restlichen Raum nach rechts ausfüllt. Sie kann als Ablagefläche verwendet werden. Innerhalb des rechten der drei Arbeitsplätze nach Fig. 5 steht auf dem Boden 2 und mittig zum Eingang ein Automat 30, der mit einem Monitor 31, einem Tastenfeld 32 und einer Eingabeeinrichtung für Benutzerkarten ausgestattet ist. Über diesen Automaten 30 lassen sich z. B. Kontoabfragen und Buchungen, je nach Benutzungsberechtigung, durchführen. Rechts neben dem Automaten 30 ist am Wandsegment 27 noch eine horizontale Ablagefläche 34 vorhanden, die am Wandsegment 27 befestigt ist und als Schreibunterlage verwendet werden kann. Links vom Automaten 30 wird eine horizontale Ablagefläche durch weitere Profilelemente 35 erhalten, die z. B. als Taschenablagefläche benutzt werden kann.

Selbstverständlich können auch hier zusätzliche Arbeitsplätze an der anderen Seite des Hohlträgers 1 installiert werden, also an der anderen Seite der durch die Säulen 4, 6 und 7 gebildeten Sichtschutzwand. Eine Arbeitsplatz-Landschaft kann auch dadurch erhalten werden, daß der Hohlträger 1 in geeigneter Weise verzweigt wird und daß dann im Bereich der Verzweigungen, an den Verzweigungsenden sowie an den Knotenpunkten teilabgeschirmte Arbeitsplätze eingerichtet werden.

Damit der Hohlträger 1 die nötige Festigkeit aufweist, besteht er vorzugsweise aus stranggepreßtem Aluminium oder Stahl, während die Profilrohre zur Bildung der Wandsegmente vorzugsweise aus Edelstahlrohren hergestellt sind. Die Säulen können Aluminium-Profilrohre sein, die oberflächenstrukturiert sind.

## Patentansprüche

1. Einrichtung zur Bildung teilabgeschirmter Arbeitsplätze, auf dem Boden eines Raums stehend, mit
- einem im Abstand über dem Boden (2) und parallel zu diesem verlaufend angeordneten Hohlträger (1) und
- wenigstens zwei vertikal stehenden, den Hohlträger (1) nach oben überragenden Wandsegmenten (9, 10), die so zueinander angeordnet sind, daß sie gemeinsam mit dem Hohlträger (1) einen abgegrenzten Teilraum bilden,
**dadurch gekennzeichnet,** daß
- sich die Wandsegmente (9, 10) an jeweils einem ihrer Enden auf dem Boden (2) und mit ihrem anderen Ende am Hohlträger (1) abstützen, der seinerseits nur in seinen Endbereichen abgestützt ist.

2. Einrichtung nach Anspruch 1, **dadurch gekennzeichnet,** daß der Hohlträger (1) am Boden (2) oder an den Wänden des Raumes abgestützt ist.

3. Einrichtung nach Anspruch 1 oder 2, **dadurch gekennzeichnet,** daß der Hohlträger (1) in seiner Längsrichtung gesehen in konstantem Abstand zueinander angeordnete Befestigungsmittel (3) aufweist.

4. Einrichtung nach Anspruch 3, **dadurch gekennzeichnet,** daß die Befestigungsmittel in die obere Seite (1a) des Hohlträgers (1) eingebrachte Durchgangsbohrungen (3) aufweisen.

5. Einrichtung nach Anspruch 3 oder 4, **dadurch gekennzeichnet,** daß die Befestigungsmittel bzw. Durchgangsbohrungen vertikale Säulen (4, 6, 7) halten.

6. Einrichtung nach Anspruch 5, **dadurch gekennzeichnet,** daß die Wandsegmente (9, 10) über vertikale Säulen (4, 7, 7a) mit dem Hohlträger (1) verbunden sind.

7. Einrichtung nach Anspruch 6, **dadurch gekennzeichnet,** daß die vertikalen Säulen Endsäulen der Wandsegmente (9, 10) sind.

8. Einrichtung nach einem der Ansprüche 5 bis 7, **dadurch gekennzeichnet,** daß die vertikalen Säulen (4) elektrische Ausstattungen (5) tragen.

9. Einrichtung nach einem der Ansprüche 1 bis 8, **dadurch gekennzeichnet,** daß der Hohlträger (1) als Kabelkanal zur Aufnahme elektrischer Leitungen für den Teilraum bzw. für die elektrischen Ausstattungen ausgebildet ist.

10. Einrichtung nach einem der Ansprüche 1 bis 9, **dadurch gekennzeichnet,** daß die Wandsegmente (9, 10) teilkreisförmig ausgebildet sind.

11. Einrichtung nach einem der Ansprüche 1 bis 10, **dadurch gekennzeichnet,** daß die Wandsegmente (9, 10) aus im Abstand voneinander angeordneten Profilrohren bestehen.

12. Einrichtung nach einem der Ansprüche 1 bis 11, **dadurch gekennzeichnet,** daß Wandsegmente (9, 10) an beiden Seiten des Hohlträgers (1) angeordnet sind.

13. Einrichtung nach Anspruch 6 und 12, **dadurch gekennzeichnet,** daß an gegenüberliegenden Seiten des Hohlträgers (1) befindliche Wandsegmente über dieselbe vertikale Säule (4) mit dem Hohlträger (1) verbunden sind.

14. Einrichtung nach einem der Ansprüche 1 bis 13, **dadurch gekennzeichnet,** daß die Wandsegmente (9, 10) zur Halterung horizontaler Arbeitsplatten (25, 29) ausgebildet sind.

15. Einrichtung nach einem der Ansprüche 1 bis 14, **dadurch gekennzeichnet,** daß die Wandsegmente oder Arbeitsplatten zur Halterung elektronischer Geräte ausgebildet sind.

16. Verwendung der Einrichtung nach einem der Ansprüche 1 bis 15 als Kundenarbeitsplatz in Schalterhallen von Banken.

## Claims

1. Device for creating partially screened-off work-places, standing on the floor of a room, having
- a hollow girder (1) disposed at a distance above the floor (2) and running parallel thereto and
- at least two vertically standing wall segments (9, 10), protruding upwards over the hollow girder (1), which are disposed in such a way relative to each other that they form, jointly with the hollow girder (1), a demarcated sub-room,
characterised in that
- the wall segments (9, 10) are supported, at in each case one of their ends, on the ground (2) and, by their other end, against the hollow girder (1), which, for its part, is only supported in its end regions.

2. Device according to Claim 1, characterised in that the hollow girder (1) is supported against the ground (2) or against the walls of the room.

3. Device according to Claim 1 or 2, characterised in that the hollow girder (1), viewed in its longitudinal direction, exhibits fastening means (3) which are spaced at a constant distance apart.

4. Device according to Claim 3, characterised in that the fastening means exhibit pass-through bores (3) made in the upper side (1a) of the hollow girder (1).

5. Device according to Claim 3 or 4, characterised in that the fastening means or pass-through bores hold vertical columns (4, 6, 7).

6. Device according to Claim 5, characterised in that the wall segments (9, 10) are connected by vertical columns (4, 7, 7a) to the hollow girder (1).

7. Device according to Claim 6, characterised in that the vertical columns are end columns of the wall segments (9, 10).

8. Device according to one of Claims 5 to 7, characterised in that the vertical columns (4) support electrical fittings (5).

9. Device according to one of Claims 1 to 8, characterised in that the hollow girder (1) is configured as a cable duct for receiving electrical leads for the sub-room or for the electrical fittings.

10. Device according to one of Claims 1 to 9, characterised in that the wall segments (9, 10) are configured in the shape of a part-circle.

11. Device according to one of Claims 1 to 10, characterised in that the wall segments (9, 10) comprise spaced-apart sectional tubes.

12. Device according to one of Claims 1 to 11, characterised in that wall segments (9, 10) are disposed on both sides of the hollow girder (1).

13. Device according to Claim 6 and 12, characterised in that wall segments located on opposite sides of the hollow girder (1) are connected by the same vertical column (4) to the hollow girder (1).

14. Device according to one of Claims 1 to 13, characterised in that the wall segments (9, 10) are configured as a mounting for horizontal worktops (25, 29).

15. Device according to one of Claims 1 to 14, characterised in that the wall segments or worktops are configured as a mounting for electronic equipment.

16. Use of the device according to one of Claims 1 to 15 as a customer workplace in banking halls of banks.

## Revendications

1. Dispositif pour former des postes de travail partiellement cloisonnés, sur le sol d'une pièce, comprenant
- un support creux (1) disposé à distance au-dessus du sol (2) et parallèle à ce dernier, et
- au moins deux éléments verticaux de paroi (9,10), qui dépassent vers le haut le support creux (1) et sont disposés l'un par rapport à l'autre de manière à former, conjointement avec le support creux (1), un espace partiel limité,
caractérisé en ce que
- les éléments de paroi (9,10) prennent appui, respectivement par l'une de leurs extrémités, sur le sol (2), et par leur autre extrémité, sur le support creux (1) qui pour sa part est soutenu uniquement au niveau de ses parties d'extrémité.

2. Dispositif selon la revendication 1, caractérisé en ce que le support creux (1) est en appui sur le sol (2) ou sur les parois de la pièce.

3. Dispositif selon la revendication 1 ou 2, caractérisé en ce que le support creux (1) possède des moyens de fixation (3) séparés par une distance constante dans la direction longitudinale du support creux.

4. Dispositif selon la revendication 3, caractérisé en ce que les moyens de fixation possèdent des perçages traversants (3) ménagés dans la face supérieure (1a) du support creux (1).

5. Dispositif selon la revendication 3 ou 4, caractérisé en ce que les moyens de fixation ou les perçages traversants maintiennent des colonnes verticales (4,6,7).

6. Dispositif selon la revendication 5 caractérisé en ce que les éléments de paroi (9,10) sont reliés par l'intermédiaire de colonnes verticales (4,7,7a) au support creux (1).

7. Dispositif selon la revendication 6, caractérisé en ce que les colonnes verticales sont des colonnes d'extrémité des éléments de paroi (9,10).

8. Dispositif selon l'une des revendications 5 à 7, caractérisé en ce que les colonnes verticales (4) sont des équipements électriques (5).

9. Dispositif selon l'une des revendications 1 à 8, caractérisé en ce que le support creux (1) est réalisé sous la forme d'un conduit à câbles destiné à recevoir des lignes électriques pour l'espace partiel ou pour les équipements électriques.

10. Dispositif selon l'une des revendications 1 à 9, caractérisé en ce que les éléments de paroi (9,10) sont réalisés sous la forme d'une partie de cercle.

11. Dispositif selon l'une des revendications 1 à 10, caractérisé en ce que les éléments de paroi (9,10) sont constitués par des tubes profilés situés à distance les uns des autres.

12. Dispositif selon l'une des revendications 1 à 11, caractérisé en ce que des éléments de paroi (9,10) sont disposés des deux côtés du support creux (1).

13. Dispositif selon l'une des revendications 6 et 12, caractérisé en ce que des éléments de paroi situés sur des côtés opposés du support creux (1) sont raccordés à ce dernier par l'intermédiaire de ces mêmes colonnes verticales (4).

14. Dispositif selon l'une des revendications 1 à 13, caractérisé en ce que les éléments de paroi (9,10) sont agencés de manière à maintenir des plaques horizontales de travail (25,29).

15. Dispositif selon l'une des revendications 1 à 14, caractérisé en ce que les éléments de paroi ou les plaques de travail sont conçus de manière à porter des appareils électroniques.

16. Utilisation du dispositif selon l'une des revendications 1 à 15 en tant que poste de travail de client dans des salles à guichets de banques.
